# EUROPÄISCHE PATENTSCHRIFT

(11) **EP 3 138 981 B1**
(45) Veröffentlichungstag und Bekanntmachung des Hinweises auf die Patenterteilung: **20.02.2019**
(21) Anmeldenummer: 16184154.9
(22) Anmeldetag: 15.08.2016
(51) Int. Cl.: E05D 5/02, E05D 9/00, E05D 15/52, E05D 7/081

(54) **ECKLAGERANORDNUNG SOWIE FENSTER, TÜR ODER DERGLEICHEN, MIT EINER ECKLAGERANORDNUNG**
ANGLE SUPPORT ASSEMBLY AND WINDOW, DOOR OR THE LIKE, WITH ANGLE SUPPORT ASSEMBLY
SYSTÈME DE PAUMELLE ET FENÊTRE, PORTE OU SIMILAIRE COMPRENANT UN SYSTÈME DE PAUMELLE

(30) Priorität: 02.09.2015 DE 102015216807
(43) Veröffentlichungstag der Anmeldung: 08.03.2017
(73) Patentinhaber: ROTO FRANK AG, 70771 Leinfelden-Echterdingen (DE)
(72) Erfinder: Reich, Barbara, 70794 Filderstadt (DE); Diem, Eike, 70794 Filderstadt (DE); Hanel, Dirk, 71144 Steinenbronn (DE); Mattausch, Jürgen, 71144 Steinenbronn (DE); Röder, Markus, 89150 Machtolsheim (DE)
(74) Vertreter: Dietz, Christopher Friedrich

(56) Entgegenhaltungen:
- DE-U1- 20 122 051
- DE-U1-202007 004 847

## Beschreibung

Die Erfindung betrifft eine Ecklageranordnung für eine Lagerung eines Flügelrahmens an einem Blendrahmen eines Fensters, einer Tür oder dergleichen, mit einem am Flügelrahmen zu befestigenden ersten Bandteil und einem am Blendrahmen zu befestigenden, mit dem ersten Bandteil kuppelbaren zweiten Bandteil, wobei das erste Bandteil zur Befestigung an dem Flügelrahmen ein Lagerteil und ein mit dem Lagerteil kuppelbares Sicherungsteil aufweist..

Aus der Druckschrift DE 20 2007 004 847 U1 ist beispielsweise ein Ecklager, mit den Merkmalen gemäss dem Oberbegriff des Anspruchs 1, für einen verdeckt liegenden Dreh-Kippbeschlag eines gegen einen Rahmen schwenkbaren Flügels eines Fensters, einer Fenstertür oder dergleichen mit einem rahmenseitigen Beschlag und einem flügelseitigen Beschlagteil und mit einem an den beiden Beschlagteilen gelagerten Steuerlenker und mit an einem der Beschlagteile gelagerten und in dem anderen Beschlagteil längsverschieblich geführten Flügelträger und mit einer in dem Steuerlenker angeordneten Führung für einen Führungszapfen des Flügelträgers bekannt. Der Steuerlenker und der Flügelträger sind beim Drehen des Flügels gegenläufig verschwenkbar. Es ist vorgesehen, dass die Führung einen ausgehend von einer übereinanderliegenden Schließstellung der Beschlagteile in Öffnungsrichtung des flügelseitigen Beschlagteils aus der Längsachse des Steuerlenkers herausweisenden Abschnitt hat.

Weiterhin zeigt die Druckschrift DE 201 22 051 U1 eine Befestigungsplatte für Tür- oder Fensterrahmen aus Metall, welche einen längeren Flansch aufweist, der ausgebildet ist, während der Montagephase ständig mit einem freien Endteil eines Scharnierelements in Verbindung zu sein, und einen kürzeren Flansch, der ausgebildet ist, ein Befestigungsteil eines Metallteils gegen einen Hauptkörper des Scharnierelements zu klemmen.

Die Ecklageranordnung der eingangs genannten Art dient dazu, einen Flügelrahmen in einem seiner unteren Eckbereiche an einem Blendrahmen eines Fensters, einer Tür oder dergleichen zu halten/lagern. Der Flügelrahmen lässt sich relativ zum Blendrahmen drehöffnen (Bewegung um eine vertikale Achse) sowie vorzugsweise auch kippöffnen (Bewegung um eine untere horizontale Achse). Die Bandteile der bekannten Ecklageranordnung sind aufwändig herzustellen und dementsprechend kostenträchtig.

Der Erfindung liegt die Aufgabe zugrunde, eine Ecklageranordnung der eingangs genannten Art zu schaffen, die werkzeuglos und schraubenlos montiert werden kann sowie einfach herstellbar und kostengünstig ist.

Diese Aufgabe wird bei der vorstehend genannten Ecklageranordnung dadurch gelöst, dass das Lagerteil als Druckgussteil und das Sicherungsteil als Blechstanzteil ausgebildet ist, und dass das Lagerteil einen mit einer Taille versehenen Haltebolzen aufweist und das Sicherungsteil eine randoffene Ausnehmung besitzt, wobei in gekuppeltem Zustand von Lagerteil und Sicherungsteil der Rand der randoffenen Ausnehmung in der Taille eingeschoben angeordnet ist. Die Montage des ersten Bandteils am Flügelrahmen erfolgt auf sehr einfache Weise, nämlich durch Einstecken des Lagerteils in die Beschlagteilaufnahme und des Sicherungsteils in die Beschlagelementaufnahme. Anschließend erfolgt das Kuppeln von Lagerteil und Sicherungsteil, wodurch das erste Bandteil sicher am Flügelrahmen werkzeuglos und schraubenlos gehalten ist. Durch die Ausbildung des Lagerteils als Druckgussteil und des Sicherungsteils als Blechstanzteil ist eine einfachere und kostengünstige Fertigung gegeben. Druckgussteile lassen sich mit bereits fertiger oder fast fertiger Struktur im Druckgussverfahren kostengünstig herstellen. Die Ausbildung des Sicherungsteils als Blechstanzteil ist besonders einfach und kostengünstig, da lediglich durch ein Stanzverfahren aus einem Blech das Sicherungsteil erstellt werden kann. Unter einem "Blechstanzteil" ist ein reines Stanzteil zu verstehen, jedoch auch ein Bauteil, das sowohl durch Stanzen, jedoch zusätzlich auch durch Prägen, was vorzugsweise gleichzeitig mit dem Stanzen erfolgen kann, aus einem Blech hergestellt wird.

Nach einer Weiterbildung der Erfindung ist vorgesehen, dass das Lagerteil einen mit einer Taille versehenen Haltebolzen aufweist und dass das Sicherungsteil eine randoffene Ausnehmung besitzt, wobei im gekuppelten Zustand von Lagerteil und Sicherungsteil der Rand der randoffenen Ausnehmung in der Taille eingeschoben angeordnet ist. Um somit das Lagerteil mit dem Sicherungsteil zu kuppeln, ist es lediglich erforderlich, das Sicherungsteil so zu verlagern, dass die randoffene Ausnehmung den Haltebolzen derart aufnimmt, dass die Ausnehmung in die Taille eintritt, wodurch eine Axialverlagerung des Haltebolzens verhindert ist. Die Anordnung ist vorzugsweise derart getroffen, dass das Blechstanzteil eine Fläche, insbesondere Ebene aufweist, die mit der randoffenen Ausnehmung versehen ist, wobei die Fläche beziehungsweise Ebene quer, insbesondere rechtwinklig, zur Längserstreckung des Haltebolzens verläuft. Die Taille ist insbesondere stufenförmig in dem Haltebolzen ausgebildet, sodass die so gebildete Stufe an der entsprechenden Ober- und/oder Unterseite des Blechstanzteils anliegt und hierdurch der Haltebolzen zumindest in einer Richtung seiner Längserstreckung, vorzugsweise in zueinander entgegengesetzten Richtungen seiner Längserstreckung, festgelegt ist. Nach einer Weiterbildung der Erfindung ist vorgesehen, dass die randoffene Ausnehmung eine Stanzausnehmung ist.

Eine Weiterbildung der Erfindung sieht vor, dass der Haltebolzen ein Außengewinde aufweist, das in ein Innengewinde der Gewindebohrung des Lagerteils verstellbar eingeschraubt angeordnet ist. Der Haltebolzen kann in der Gewindebohrung durch Verdrehen in eine gewünschte Position gebracht werden, mit der Folge, dass das Lagerteil relativ zum Sicherungsteil in eine entsprechende Position verlagert wird, wodurch die Relativposition zwischen Flügelrahmen und Blendrahmen des Fensters, der Tür oder dergleichen im Hinblick auf eine gewünschte Spaltmaßeinstellung, insbesondere auf ein gleichmäßiges Spaltmaß, eingestellt werden kann, denn die Neigung des Flügelrahmens lässt sich relativ zum Blendrahmen einstellen.

Nach einer Weiterbildung der Erfindung ist vorgesehen, dass die Gewindebohrung eine das Lagerteil durchsetzende Gewindebohrung ist und dass der Haltebolzen an seinem dem Sicherungsteil abgewandten Ende einen Verdrehwerkzeugansetzsitz aufweist. Dadurch, dass die Gewindebohrung das Lagerteil durchsetzt, ist ein Zugang zum Haltebolzen bei geöffnetem Flügelrahmen gewährleistet, sodass ein geeignetes Werkzeug mit dem Verdrehwerkzeugansetzsitz verbunden und die vorstehend erwähnte Einstellarbeit auf einfache Weise durchgeführt werden kann.

Nach einer Weiterbildung der Erfindung ist vorgesehen, dass das Lagerteil eine Lagergewindebohrung aufweist, in die ein Lagerschraubelement verstellbar eingeschraubt angeordnet ist und dass das zweite Bandteil einen Lagerbolzen aufweist, der in die Lagergewindebohrung eingreift, wobei sich das Lagerschraubelement am Lagerbolzen abstützt. Der in die Lagergewindebohrung eingreifende Lagerbolzen kann nur so weit in die Lagergewindebohrung eingreifen, wie es das Lagerschraubelement zulässt. Wird das Lagerschraubelement in seiner Lagergewindebohrung verstellt, so ändert sich in entsprechender Weise die Eingreiftiefe des Lagerbolzens in die Lagergewindebohrung, mit der Folge, dass die beiden Bandteile in ihrem Abstand zueinander dementsprechend eingestellt werden können. Die Folge ist, dass durch Einstellen des Lagerschraubelements die Höhenposition des Flügelrahmens relativ zum Blendrahmen einstellbar ist.

Die Erfindung betrifft ferner ein Fenster, eine Tür oder dergleichen mit einer Ecklageranordnung, so wie vorstehend erläutert.

Nach einer Weiterbildung des Fensters, der Tür oder dergleichen ist vorzugsweise vorgesehen, dass der Flügelrahmen ein unteres Horizontalrahmenprofil und ein bandseitiges Vertikalrahmenprofil aufweist, wobei am Horizontalrahmenprofil die Beschlagteilaufnahme und am Vertikalrahmenprofil die Beschlagelementaufnahme ausgebildet ist.

Insbesondere ist vorgesehen, dass das Horizontalrahmenprofil und dass das Vertikalrahmenprofil jeweils als Kunststoffprofil ausgebildet ist.

Nach einer Weiterbildung der Erfindung ist vorgesehen, dass die Beschlagteilaufnahme und dass die Beschlagelementaufnahme jeweils als am Horizontalrahmenprofil beziehungsweise Vertikalrahmenprofil ausgebildete Beschlagnut ausgebildet ist. Hierbei handelt es sich vorzugsweise nicht um eine Euro-Nut, sondern eine Nut, die von der Formgebung der Euro-Nut abweicht.

Eine Weiterbildung der Erfindung sieht vor, dass die Beschlagnut einander gegenüberliegende Seitenwände mit einander gegenüberliegenden Einschiebenuten zum in Längsrichtung der Beschlagnut erfolgenden Einschieben von Seitenbereichen mindestens eines Bauteils eines Beschlags, insbesondere des Einsteckbereichs des Lagerteils und/oder des Einführbereichs des Sicherungsteils, aufweist, wobei zum Einschieben des Bauteils die Beschlagnut in mindestens einem Endbereich einen Erweiterungsbereich aufweist, der dadurch gebildet ist, dass sich die Einschiebenuten in dem Endbereich bis zu einer Falzfläche des Horizontalrahmenprofils beziehungsweise Vertikalrahmenprofils erweitern.

Nach einer Weiterbildung der Erfindung ist vorgesehen, dass das als Blechstanzteil ausgebildete Sicherungsteil in seinem Einführbereich mindestens einen Prägevorsprung aufweist, der in der Beschlagelementaufnahme als Klemmvorsprung oder Lagervorsprung wirkt. Hierdurch erfordert eine Verschiebung des Sicherungsteils in der Beschlagelementaufnahme eine der Klemmwirkung des Klemmvorsprungs entsprechende Kraft, wodurch verhindert ist, dass sich das Sicherungsteil selbsttätig in der Beschlagnut verschiebt. Grundsätzlich wirkt auf das Sicherungsteil die Gravitationskraft, sodass es stets in Richtung des Lagerteils durch die Gewichtskraft gedrängt ist. Der Klemmvorsprung verhindert eine nicht gewünschte Anhebung des Sicherungsteils, die zu einer Trennung vom Lagerteil führen könnte. Die Klemmwirkung ist jedoch nicht besonders stark durch eine entsprechende Höhe des Klemmvorsprungs eingestellt, derart, dass ein manuelles Verschieben des Sicherungsteils in der Beschlagelementaufnahme ohne besondere Kraftanstrengung möglich ist, gleichwohl jedoch eine selbstständige Verlagerung des Sicherungsteils vermieden ist. Alternativ kann auch vorgesehen sein, dass der Prägevorsprung ein Lagervorsprung ist. In diesem Falle wirkt er nicht klemmend in der Beschlagelementaufnahme, sondern führt zu einer im Wesentlichen spielfreien Lagerung.

Vorzugsweise ist vorgesehen, dass das Blechstanzteil eine hutförmige Querschnittsstruktur aufweist. Befindet sich das Blechstanzteil in der Beschlagnut, so liegt die hutförmige Querschnittsstruktur quer, insbesondere rechtwinklig zur Längserstreckung der Beschlagnut vor. "Hutförmig" heißt, dass ein mittlerer Querschnittsbereich U-förmig gestaltet ist, an den an beiden Enden geradlinig verlaufende Bereiche der Querschnittsstruktur anschließen, die parallel zu einem Mittelsteg der erwähnten U-Form verlaufen. Durch diese Formgebung ist das Blechstanzteil einerseits mechanisch versteift und andererseits erhält dadurch die randoffene Ausnehmung eine günstige Kuppelposition zum Kuppeln mit dem Lagerteil.

Die Zeichnungen veranschaulichen die Erfindung anhand eines Ausführungsbeispiels, und zwar zeigt:
- Figur 1: eine Schnittansicht einer Ecklageranordnung in einem unteren Eckbereich eines Fensters,
- Figur 2: eine perspektivische Ansicht auf den unteren Eckbereich eines Flügelrahmens des Fensters gemäß Figur 1, wobei nur einige Bauteile der Ecklageranordnung in einer Montagezwischenposition dargestellt sind,
- Figur 3: eine der Figur 2 entsprechende Ansicht, jedoch mit einigen montierten Bauteilen der Ecklageranordnung,
- Figur 4: eine perspektivische Ansicht eines Bereichs eines Lagerteils der Ecklageranordnung,
- Figur 5: das Lagerteil der Figur 4 mit einem gekuppelten Sicherungsteil ohne Darstellung des Flügelrahmens, und
- Figur 6: die Ecklageranordnung in einer Drehöffnungsstellung des Flügelrahmens des Fensters, wobei ein Blendrahmen des Fensters dargestellt ist, nicht jedoch der Flügelrahmen.

Die Figur 1 zeigt einen Schnitt durch einen unteren Eckbereich 1 auf einer Bandseite 2 eines Fensters 3. Das Fenster 3 weist einen Flügelrahmen 4 und einen Blendrahmen 5 auf. Der Flügelrahmen 4 wird von Flügelrahmenprofilen 6 und der Blendrahmen 5 von Blendrahmenprofilen 7 gebildet, wobei im erwähnten Eckbereich 1 zwei Flügelrahmenprofile 6 rechtwinklig aneinandergrenzen und zwei Blendrahmenprofile 7 ebenfalls rechtwinklig aneinandergrenzen. Die Flügelrahmenprofile 6 und die Blendrahmenprofile 7 sind als Kunststoffprofile 79 ausgebildet. Das horizontal verlaufende Flügelrahmenprofil 6 bildet ein Horizontalrahmenprofil 8 und das vertikal verlaufende Flügelrahmenprofil 6 ein Vertikalrahmenprofil 9. In einem Falzbereich 10 zwischen dem Flügelrahmen 4 und dem Blendrahmen 5 ist auf der Bandseite 2 im Eckbereich 1 eine Ecklageranordnung 11 positioniert. Die Ecklageranordnung 11 dient der Lagerung des Flügelrahmens 4 am Blendrahmen 5, sodass der Flügelrahmen 4 gehalten ist, um eine vertikale Drehachse drehgeöffnet werden kann und um eine horizontale Kippachse kippzuöffnen ist. Alternativ ist es auch denkbar, dass ein Fenster, eine Tür oder dergleichen vorliegt, die mit der Ecklageranordnung 11 ausgestattet ist und nur eine Drehöffnungsbewegung zulässt.

Die Ecklageranordnung 11 gehört einem Beschlag 81 des Fensters an. Die Ecklageranordnung 11 weist ein erstes Bandteil 12 auf, das am Flügelrahmen 4 befestigt ist, und ein zweites Bandteil 13, das am Blendrahmen 5 befestigt ist. Die beiden Bandteile 12 und 13 sind miteinander gekuppelt und zwar mittels eines Lagerbolzens 14, der am zweiten Bandteil 13 angeordnet ist und in eine Lagergewindebohrung 15 des ersten Bandteils 12 eingreift.

Anhand der Figuren 1, 4 und 5 wird der Aufbau des ersten Bandteils 12 näher erläutert. Gemäß Figur 5 weist das erste Bandteil 12 ein Lagerteil 16 und ein Sicherungsteil 17 auf. Das Lagerteil 16 ist als Druckgussteil 18 und das Sicherungsteil 17 als Blechstanzteil 19 ausgebildet. Das Lagerteil 16 und das Sicherungsteil 17 bilden Bauteile 82 des Beschlags 81. Das Lagerteil 16 weist im Wesentlichen eine L-förmige Gestalt mit einem Vertikalschenkel 20 und einem Horizontalschenkel 21 auf. Der Horizontalschenkel 21 besitzt an seinen einander gegenüberliegenden Seitenwänden 22 jeweils eine Längsnut 23, wodurch beidseitig jeder Längsnut 23 je ein Längssteg 24 und ein Längssteg 25 ausgebildet wird. Ferner wird der Horizontalschenkel 21 von einem schlüssellochförmigen Langloch 26 durchsetzt, das in seinem Randbereich eine Stufe 27 ausbildet. Aufgrund der Schlüssellochform besitzt das Langloch 26 eine Erweiterung 28, von der die Stufe 27 ausgeht.

Der Vertikalschenkel 20 des Lagerteils 16 ist, wie insbesondere die Figur 4 zeigt, mit der Lagergewindebohrung 15 versehen, die sich gemäß Figur 1 im unteren Bereich trichterförmig erweitern kann. Die Lagergewindebohrung 15 weist ein Innengewinde 29 auf, in die ein Außengewinde 30 eines Lagerschraubelements 31 eingeschraubt ist. Dadurch ist das Lagerschraubelement 31 verstellbar am Lagerteil 16 angeordnet. Das obere Ende des madenschraubenähnlich ausgebildeten Lagerschraubelements 31 weist eine Verdrehwerkzeugansetzstelle 32 auf, in die ein Verdrehwerkzeug eingesteckt werden kann, um das Lagerschraubelement 31 in Richtung des Doppelpfeils 33 (Figur 1) in der Lagergewindebohrung 15 verlagern zu können. Ein oberes Ende 34 des Lagerbolzens 14 wird von dem Lagerschraubelement 31 beaufschlagt, das heißt letzteres stützt sich an den teilweise in die Lagergewindebohrung 15 eingreifenden Lagerbolzen 14 ab. Die Längserstreckung der Lagergewindebohrung 15 und des Lagerbolzens 14 verläuft in Richtung des Doppelpfeils 33 beziehungsweise in Längserstreckungsrichtung des Vertikalrahmenprofils 9. Quer dazu, insbesondere um 90° verdreht, durchsetzt eine Gewindebohrung 35 den Vertikalschenkel 20 des Lagerteils 16. Die Gewindebohrung 35 weist ein Innengewinde 36 auf, in den ein Außengewinde 37 eines Haltebolzens 38 eingeschraubt ist. Der Haltebolzen 38 besitzt eine Taille 39 und an seinem der Taille 39 abgewandten Ende 40 einen Verdrehwerkzeugansetzsitz 41.

Gemäß Figur 4 weist der Vertikalschenkel 20 des Lagerteils 16 ein treppenartiges Querschnittsprofil auf, das von einem ersten Bereich 42, einem gegenüber dem ersten Bereich 42 breiteren zweiten Bereich 43 und einem gegenüber dem zweiten Bereich 43 breiteren dritten Bereich 44 gebildet ist. Am anderen Ende des ersten Bereichs 42 befindet sich eine Stufe 45. Gemäß Figur 1 befindet sich der Haltebolzen 38 oberhalb, jedoch seitlich versetzt zum Lagerschraubelement 31.

Gemäß Figur 5 weist das als Blechstanzteil 19 ausgebildete Sicherungsteil 17 einen hutförmigen Querschnitt auf, gebildet von einem U-förmigen Querschnittsbereich 46, der einen Mittelsteg 47 und zwei Seitenschenkel 48 aufweist, wobei sich an die Seitenschenkel 48 geradlinig verlaufende Querschnittsbereiche 49 anschließen, die parallel zum Mittelsteg 47 verlaufen. Die Querschnittsbereiche 49 bilden einen Einführbereich 50 des Sicherungsteils 17. In dem Einführbereich 50 sind mehrere Klemmvorsprünge 51 durch entsprechende Prägungen des Blechstanzteils 19 ausgebildet. Vom unteren Seitenrand 52 des Sicherungsteils 17 geht eine randoffene Ausnehmung 53 aus, die in ihrer Breite dem Durchmesser der Taille 39 entspricht. Oberhalb der randoffenen Ausnehmung 53 befindet sich im Mittelsteg 47, in dem auch die randoffene Ausnehmung 53 liegt, ein optionales Durchgangsloch 54.

Durch die Taille 39 sind - in Längserstreckungsrichtung des Haltebolzens 38 gesehen - beidseitig von letzterer Durchmessererweiterungen 55 und 56 am Haltebolzen 38 ausgebildet, wobei die Durchmessererweiterung 56 einen Kopf 57 des Haltebolzens 38 bildet. In der Figur 5 ist der Haltebolzen 38 abgeschnitten dargestellt, nämlich ohne Kopf 57, wodurch ersichtlich wird, dass die randoffene Ausnehmung 53 derart auf den Haltebolzen 38 aufgeschoben ist, dass der Rand der Ausnehmung 53 die Taille 39 teilweise umgreift und sich an den Durchmessererweiterungen 55 und 56 axial abstützt.

Gemäß Figur 2 weisen die beiden Flügelrahmenprofile 6 des Flügelrahmens 4 jeweils an einer Falzfläche 58 eine Beschlagteilaufnahme 60 sowie eine Beschlagelementaufnahme 61 auf. Die Beschlagteilaufnahme 60 und auch die Beschlagelementaufnahme 61 sind jeweils als Beschlagnut 59 zur Aufnahme eines Beschlags 81 des Fensters 3 ausgebildet. Jede der Beschlagnuten 59 besitzt einander gegenüberliegende Seitenwände 62 mit einander gegenüberliegenden Einschiebenuten 63. In einem Endbereich 64 jeder Beschlagnut 59 ist ein Erweiterungsbereich 65 dadurch ausgebildet, dass sich die Einschiebenuten 63 in dem jeweiligen Endbereich 64 bis zu der jeweils zugehörigen Falzfläche 58 erweitern.

Gemäß der Figuren 1 und 6 weist das zweite Bandteil 13 einen im Innern des Eckbereichs 1 des Blendrahmens 5 befestigten Grundwinkel 66 auf, an dem ein Traghebel 67 um eine Drehachse 68 schwenkbar gelagert ist. Ferner ist in einem Führungsschlitz 69 des Grundwinkels 66 mittels eines Pilzbolzens 70 ein Endbereich eines Steuerhebels 71 gelagert, in dessen anderem Endbereich ein Pilzzapfen 72 befestigt ist, der in das Längsloch 26 des Lagerteils 16 eingreift. Zwischen dem Pilzbolzen 70 und dem Pilzzapfen 72 befindet sich eine Drehachse 73, die den Traghebel 67 verdrehbar an dem Steuerhebel 71 lagert. Die Drehachse 68 liegt in einem Endbereich des Traghebels 67, wobei in dem anderen Endbereich des Traghebels 67 an diesem der Lagerbolzen 14 befestigt ist (Figur 1). Ein Pilzkopf 74 des Pilzzapfens 72 ist derart in dem Längsloch 26 positioniert, dass er mit der Stufe 27 zusammenwirken kann. In der Stellung der Figur 1 befindet sich der Pilzzapfen 72 in der Erweiterung 28 des Langlochs 26. Der Traghebel 67 bildet mit dem Steuerhebel 71 eine Schere, die bei einem Öffnen des Flügelrahmens 4 relativ zum Blendrahmen 5 eine Ausstellbewegung des Lagerbolzens 14 bewirkt, sodass der Flügelrahmen 4 eine optimierte Öffnungsbewegung durchführt. Da der Pilzkopf 74 des Pilzzapfens 72 die Stufe 27 in einer geöffneten Stellung des Flügelrahmens übergreift, ist sichergestellt, dass der Flügelrahmen 4 nicht angehoben, insbesondere vom Lagerbolzen 14 abgehoben werden kann.

Im Einzelnen ergibt sich folgende Montage sowie Wirkungsweise.

Für ein werkzeugloses und schraubenloses Montieren des ersten Bandteils 12 an den Flügelrahmen 4 wird zunächst - Figur 2 - gemäß Pfeil 75 das Sicherungsteil 17 in die Beschlagelementaufnahme 61, nämlich in die Beschlagnut 59 des Vertikalrahmenprofils 9 eingeschoben. Dies ist möglich, da in den Endbereichen 64 der Einschiebenuten 63 aufgrund der Erweiterungsbereiche 65 eine Erweiterungszone 76 vorliegt, die einen Zugang zu den Einschiebenuten 63 gestattet, das heißt, die Einschiebenuten 63 enden in der Erweiterungszone 76. Die Einschiebebewegung erfolgt in Richtung des Pfeils 75 bis in eine Stellung, die beispielhaft aus der Figur 2 hervorgeht. In der eingeschobenen Stellung des Sicherungsteils 17 greifen Seitenbereiche 80 des Sicherungsteils 17, insbesondere der Einführbereich 50 des Sicherungsteils 17, in die entsprechenden Einschiebenuten 63 ein. Das im Querschnitt hutförmige Sicherungsteil 17 ist dabei derart orientiert, dass die Seitenschenkel 48 - ausgehend von dem Einführbereich 50 - in das Nutinnere der Beschlagnut 59 weisen, also in Richtung Nutgrund. Nachdem das Sicherungsteil 17 eingeschoben ist, wird das Lagerteil 16 gemäß Pfeil 77 in die Beschlagnut 59 des Horizontalrahmenprofils 8 eingeschoben, wobei dieses Einschieben ebenfalls aufgrund der Erweiterungszone 76 möglich ist. Im eingeschobenen Zustand greifen Seitenbereiche 80 des Lagerteils 16, insbesondere die beiden Längsstege 24 des Lagerteils 16, in die Einschiebenuten 63 der Beschlagnut 59. Die Längsstege 80 bilden einen Einsteckbereich 78. Die Einschiebebewegung endet in einer sich aus der Figur 3 ergebenden Stellung. Im Anschluss daran wird das Sicherungsteil 17 entgegen der Richtung des Pfeils 75 verschoben, derart, dass die randoffene Ausnehmung 53 mit ihrem Rand in die Taille 39 des Haltebolzens 38 eingreift, sodass die Stellung gemäß Figur 5 vorliegt. In der Einbauposition des Fensters 3 wirkt auf das Sicherungsteil 17 seine Gewichtskraft, sodass ein Entkuppeln von Sicherungsteil 17 und Lagerteil 16 nicht zu befürchten ist. Im Übrigen verhindern die Klemmvorsprünge 51 eine zu leichtgängige Verschiebung des Sicherungsteils 17 in den Einschiebenuten 63. Optional ist es möglich, in das Durchgangsloch 54 eine Schraube zur Festlegung des Sicherungsteils 17 einzustecken und in den Flügelrahmen 4 einzuschrauben. Dies würde dann aber zu einer Montage mit Schraubbefestigung (in geringem Umfang) führen, was grundsätzlich weniger gewünscht ist. Im montierten Zustand des ersten Bandteils 12 am Flügelrahmen 4 liegt die Situation gemäß Figur 3 vor. Ist der Flügelrahmen 4 in den Blendrahmen 5 des Fensters 3 eingehängt, so ergibt sich die Situation gemäß Figur 1, das heißt, der Lagerbolzen 14 greift in die Lagergewindebohrung 15 ein. Hierdurch ist eine Drehachse geschaffen, die ein Drehöffnen des Flügelrahmens 3 ermöglicht. Im Falle eines Dreh-Kipp-Fensters ist auch eine Kippfunktion ermöglicht, da sich vorzugsweise die Lagergewindebohrung 15 nach unten hin trichterförmig erweitert. Der Pilzzapfen 72 hat in dem Langloch 26/der Erweiterung 28 ebenfalls hinreichend Spiel, um eine Kippbewegung zuzulassen.

Wird das Fenster 3 drehgeöffnet, also der Flügelrahmen 4 um eine vertikale Achse relativ zum Blendrahmen 5 verschwenkt, so verschwenkt dabei der Steuerhebel 71, da er in das Langloch 26 eingreift. Die Schwenkbewegung des Steuerhebels 71 erfolgt um den Pilzbolzen 70, der sich gleichzeitig in dem Führungsschlitz 69 verlagert. Dabei wird mittels der Drehachse 73 der Traghebel 71 um die Drehachse 68 verschwenkt, sodass sich die Stellung der Bauteile gemäß Figur 6 ergibt, wobei die Figur 6 jedoch nicht den Flügelrahmen 4 zeigt. Die aus der Figur 6 hervorgehende Stellung ist eine Zwischenstellung, das heißt, der Flügelrahmen 4 kann noch weiter geöffnet werden.

Da sowohl das Lagerschraubelement 31 als auch der Haltebolzen 38 verstellt werden kann, insbesondere mittels eines Werkzeugs, das an der Verdrehwerkzeugansetzstelle 32 beziehungsweise an dem Verdrehwerkzeugansetzsitz 42 angreift, ist es möglich, den Flügelrahmen 4 gegenüber dem Blendrahmen 5 zu justieren, um beispielsweise einen gewünschten und gleichmäßigen Spalt (Falzluft) einzustellen. Mittels des Lagerschraubelements 31 kann die Höhe des Flügelrahmens 4 relativ zum Blendrahmen 5 eingestellt werden und mittels des Haltebolzens 38 die Neigung des Flügelrahmens 4 relativ zum Blendrahmen 5, das heißt, der Flügelrahmen soll nicht "hängen" oder auf der der Bandseite gegenüberliegenden Seite gegenüber der Bandseite höher liegen, also schräg ansteigend verlaufen.

## Patentansprüche

1. Ecklageranordnung (11) für eine Lagerung eines Flügelrahmens (4) an einem Blendrahmen (5) eines Fensters (3), einer Tür oder dergleichen, mit einem am Flügelrahmen (4) zu befestigenden ersten Bandteil (12) und einem am Blendrahmen (5) zu befestigenden, mit dem ersten Bandteil (12) kuppelbaren zweiten Bandteil (13), wobei das erste Bandteil (12) zur Befestigung an dem Flügelrahmen (4) ein in eine Beschlagteilaufnahme (60) eines unteren Horizontalrahmenprofils (8) des Flügelrahmens (4) mit einem Einsteckbereich (78) einsteckbares Lagerteil (16) und ein in eine Beschlagelementaufnahme (61) eines bandseitigen Vertikalrahmenprofils (9) des Flügelrahmens (4) mit einem Einführbereich (50) einführbares, mit dem Lagerteil (16) kuppelbares Sicherungsteil (17) aufweist, **dadurch gekennzeichnet, dass** das Lagerteil (16) als Druckgussteil (18) und das Sicherungsteil (17) als Blechstanzteil (19) ausgebildet ist, und dass das Lagerteil (16) einen mit einer Taille (39) versehenen Haltebolzen (38) aufweist und das Sicherungsteil (17) eine randoffene Ausnehmung (53) besitzt, wobei in gekuppeltem Zustand von Lagerteil (16) und Sicherungsteil (17) der Rand der randoffenen Ausnehmung (53) in der Taille (39) eingeschoben angeordnet ist.

2. Ecklageranordnung nach Anspruch 1, **dadurch gekennzeichnet, dass** die randoffene Ausnehmung (53) eine Stanzausnehmung ist.

3. Ecklageranordnung nach einem der vorhergehenden Ansprüche, **dadurch gekennzeichnet, dass** der Haltebolzen (38) ein Außengewinde (37) aufweist, das in ein Innengewinde (36) einer Gewindebohrung (35) des Lagerteils (16) verstellbar eingeschraubt angeordnet ist.

4. Ecklageranordnung nach einem der vorhergehenden Ansprüche, **dadurch gekennzeichnet, dass** die Gewindebohrung (35) eine das Lagerteil (16) durchsetzende Gewindebohrung (35) ist und dass der Haltebolzen (38) an seinem dem Sicherungsteil (17) abgewandten Ende (40) einen Verdrehwerkzeugansetzsitz (41) aufweist.

5. Ecklageranordnung nach einem der vorhergehenden Ansprüche, **dadurch gekennzeichnet, dass** das Lagerteil (16) eine Lagergewindebohrung (15) aufweist, in die ein Lagerschraubelement (31) verstellbar eingeschraubt angeordnet ist und dass das zweite Bandteil (13) einen Lagerbolzen (14) aufweist, der in die Lagergewindebohrung (15) eingreift, wobei sich das Lagerschraubelement (31) am Lagerbolzen (14) abstützt.

6. Fenster (3), Tür oder dergleichen, mit einer Ecklageranordnung (11) nach einem oder mehreren der vorhergehenden Ansprüche.

7. Fenster, Tür oder dergleichen nach Anspruch 6, **dadurch gekennzeichnet, dass** der Flügelrahmen (4) ein genanntes unteres Horizontalrahmenprofil (8) und ein genanntes bandseitiges Vertikalrahmenprofil (9) aufweist, wobei am Horizontalrahmenprofil (8) die Beschlagteilaufnahme (60) und am Vertikalrahmenprofil (9) die Beschlagelementaufnahme (61) ausgebildet ist.

8. Fenster, Tür oder dergleichen nach einem der vorhergehenden Ansprüche, **dadurch gekennzeichnet, dass** das Horizontalrahmenprofil (8) und dass das Vertikalrahmenprofil (9) jeweils als Kunststoffprofil (79) ausgebildet ist.

9. Fenster, Tür oder dergleichen nach einem der vorhergehenden Ansprüche, **dadurch gekennzeichnet, dass** die Beschlagteilaufnahme (60) und dass die Beschlagelementaufnahme (61) jeweils als am Horizontalrahmenprofil (8) beziehungsweise Vertikalrahmenprofil (9) ausgebildete Beschlagnut (59) ausgebildet ist.

10. Fenster, Tür oder dergleichen nach einem der vorhergehenden Ansprüche, **dadurch gekennzeichnet, dass** die Beschlagnut (59) einander gegenüberliegende Seitenwände (62) mit einander gegenüberliegenden Einschiebenuten (63) zum in Längsrichtung der Beschlagnut (59) erfolgenden Einschieben von Seitenbereichen (80) mindestens eines Bauteils (82) eines Beschlags (81), insbesondere des Einsteckbereichs (78) des Lagerteils (16) und/oder des Einführbereichs (50) des Sicherungsteils (17), aufweist, wobei zum Einschieben des Bauteils (82) die Beschlagnut (59) in mindestens einem Endbereich (64) einen Erweiterungsbereich (65) aufweist, der dadurch gebildet ist, dass sich die Einschiebenuten (63) in dem Endbereich (64) bis zu einer Falzfläche (58) des Horizontalrahmenprofils (8) und/oder des Vertikalrahmenprofils (9) erweitern.

11. Fenster, Tür oder dergleichen nach einem der vorhergehenden Ansprüche, **dadurch gekennzeichnet, dass** das als Blechstanzteil (19) ausgebildete Sicherungsteil (17) in seinem Einführbereich (50) mindestens einen Prägevorsprung (51') aufweist, der in der Beschlagelementaufnahme (61) als Klemmvorsprung (51) oder Lagervorsprung wirkt.

12. Fenster, Tür oder dergleichen nach einem der vorhergehenden Ansprüche, **dadurch gekennzeichnet, dass** das Blechstanzteil (19) eine hutförmige Querschnittsstruktur aufweist.

## Claims

1. A corner support arrangement (11) for supporting a sash frame (4) on a blind frame (5) of a window (3), a door or the like, comprising a first hinge part (12), which is to be fastened to the sash frame (4), and a second hinge part (13), which is to be fastened to the blind frame (5) and can be coupled to the first hinge part (12), wherein the first hinge part (12) has a support part (16), which can be inserted with an insertion region (78) into a fitting part receptacle (60) of a lower horizontal frame profile (8) of the sash frame (4) for fastening to the sash frame (4), and a securing part (17), which can be inserted with an insertion region (50) into a fitting member receptacle (61) of a hinge-side vertical frame profile (9) of the sash frame (4) and can be coupled to the support part (16), **characterised in that** the support part (16) is embodied as pressure die casting (18) and the securing part (17) as stamped sheet metal part (19), and that the support part (16) has a holding bolt (38), which is provided with a waist (39), and the securing part (17) has an open-edged recess (53), wherein, in the coupled state of support part (16) and securing part (17), the edge of the open-edged recess (53) is arranged so as to be inserted into the waist (39).

2. The corner support arrangement according to claim 1, **characterised in that** the open-edged recess (53) is a stamped recess.

3. The corner support arrangement according to any one of the preceding claims, **characterised in that** the holding bolt (38) has an external thread (37), which is arranged to be adjustably screwed into an internal thread (36) of a threaded hole (35) of the support part (16).

4. The corner support arrangement according to any one of the preceding claims, **characterised in that** the threaded hole (35) is a threaded hole (35), which permeates the support part (16), and that, on its end (40) facing away from the securing part (17), the holding bolt (38) has a turning tool attachment seat (41).

5. The corner support arrangement according to any one of the preceding claims, **characterised in that** the support part (16) has a support threaded hole (15), in which a support screw member (31) is arranged so as to be adjustably screwed in, and that the second hinge part (13) has a support bolt (14), which engages with the support threaded hole (15), wherein the support screw member (31) is supported on the support bolt (14).

6. A window (3), door or the like, comprising a corner support arrangement (11) according to any one or a plurality of the preceding claims.

7. The window, door or the like according to claim 6, **characterised in that** the sash frame (4) has a mentioned lower horizontal frame profile (8) and a mentioned hinge-side side vertical frame profile (9), wherein the fitting part receptacle (60) is embodied on the horizontal frame profile (8) and the fitting member receptacle (61) on the vertical frame profile (9).

8. The window, door or the like according to any one of the preceding claims, **characterised in that** the horizontal frame profile (8) and that the vertical frame profile (9) is in each case embodied as plastic profile (79).

9. The window, door or the like according to any one of the preceding claims, **characterised in that** the fitting part receptacle (60) and that the fitting member receptacle (61) is in each case embodied as fitting groove (59) embodied on the horizontal frame profile (8) or vertical frame profile (9), respectively.

10. The window, door or the like, according to any one of the preceding claims, **characterised in that** the fitting groove (59) has side walls (62) located opposite one another comprising insertion grooves (63) located opposite one another for inserting, which takes place in the longitudinal direction of the fitting groove (59), of side regions (80) of at least one component (82) of a fitting (81), in particular of the insertion region (78) of the support part (16) and/or of the insertion region (50) of the securing part (17), wherein, for inserting the component (82), the fitting groove (59) has, in at least one end region (64), a widening region (65), which is formed **in that** the insertion grooves (63) widen in the end region (64) all the way to a rebate face (58) of the horizontal frame profile (8) and/or of the vertical frame profile (9).

11. The window, door or the like according to any one of the preceding claims, **characterised in that**, in its insertion region (50), the securing part (17), which is embodied as stamped sheet metal part (19), has at least one embossing projection (51'), which acts as clamping projection (51) or support projection in the fitting member receptacle (61).

12. The window, door or the like according to any one of the preceding claims, **characterised in that** the stamped sheet metal part (19) has a hat-shaped cross-sectional structure.

## Revendications

1. Agencement de palier d'angle (11) pour un logement d'un cadre de battant (4) sur un dormant (5) d'une fenêtre (3), d'une porte ou similaire, avec une première partie de paumelle (12) à fixer au cadre de battant (4) et une seconde partie de paumelle (13) à fixer au dormant (5), pouvant être accouplée à la première partie de paumelle (12), dans lequel la première partie de paumelle (12) présente pour la fixation au cadre de battant (4) une partie de palier (16) pouvant être enfichée dans un logement de partie de ferrure (60) d'un profilé de cadre horizontal inférieur (8) du cadre de battant (4) avec une région d'enfichage (78) et une partie de fixation (17) pouvant être introduite dans un logement d'élément de ferrure (61) d'un profilé de cadre vertical côté paumelle (9) du cadre de battant (4) avec une région d'introduction (50), pouvant être accouplée à la partie de palier (16), **caractérisé en ce que** la partie de palier (16) est réalisée en tant que partie coulée sous pression (18) et la partie de fixation (17) en tant que partie découpée de tôle (19), et que la partie de palier (16) présente un boulon de maintien (38) pourvu d'une tige élastique (39) et la partie de fixation (17) possède un évidement à bord ouvert (53), dans lequel le bord de l'évidement à bord ouvert (53) est disposé de manière insérée dans la tige élastique (39) à l'état accouplé de la partie de palier (16) et la partie de fixation (17).

2. Agencement de palier d'angle selon la revendication 1, **caractérisé en ce que** l'évidement à bord ouvert (53) est un évidement découpé.

3. Agencement de palier d'angle selon une des revendications précédentes, **caractérisé en ce que** le boulon de maintien (38) présente un filetage externe (37) qui est disposé avec un vissage réglable dans un filetage interne (36) d'un alésage fileté (35) de la partie de palier (16).

4. Agencement de palier d'angle selon une des revendications précédentes, **caractérisé en ce que** l'alésage fileté (35) est un alésage fileté (35) traversant la partie de palier (16) et que le boulon de maintien (38) présente un siège d'attache d'outil de torsion (41) à son extrémité (40) détournée de la partie de fixation (17).

5. Agencement de palier d'angle selon une des revendications précédentes, **caractérisé en ce que** la partie de palier (16) présente un alésage fileté de palier (15) dans lequel un élément vissé de palier (31) est disposé avec un vissage réglable et que la seconde partie de paumelle (13) présente un tourillon (14) qui s'engrène dans l'alésage fileté de palier (15), dans lequel l'élément vissé de palier (31) s'appuie sur le tourillon (14).

6. Fenêtre (3), porte ou similaire, avec un agencement de palier d'angle (11) selon une ou plusieurs des revendications précédentes.

7. Fenêtre, porte ou similaire selon la revendication 6, **caractérisée en ce que** le cadre de battant (4) présente un profilé de cadre horizontal inférieur cité (8) et un profilé de cadre vertical côté paumelle cité (9), dans laquelle le logement de partie de ferrure (60) est réalisé sur le profilé de cadre horizontal (8) et le logement d'élément de ferrure (61) sur le profilé de cadre vertical (9).

8. Fenêtre, porte ou similaire selon une des revendications précédentes, **caractérisée en ce que** le profilé de cadre horizontal (8) et que le profilé de cadre vertical (9) sont chacun réalisés en tant que profilé plastique (79).

9. Fenêtre, porte ou similaire selon une des revendications précédentes, **caractérisée en ce que** le logement de partie de ferrure (60) et que le logement d'élément de ferrure (61) sont chacun réalisés en tant que rainure de ferrure (59) réalisée sur le profilé de cadre horizontal (8) ou profilé de cadre vertical (9).

10. Fenêtre, porte ou similaire selon une des revendications précédentes, **caractérisée en ce que** la rainure de ferrure (59) présente des parois latérales opposées l'une à l'autre (62) avec des rainures d'insertion opposées l'une à l'autre (63) pour l'insertion de régions latérales (80) d'au moins un composant (82) d'une ferrure (81), notamment de la région d'enfichage (78) de la partie de palier (16) et/ou de la région d'introduction (50) de la partie de fixation (17), s'effectuant dans la direction longitudinale de la rainure de ferrure (59), dans laquelle la rainure de ferrure (59) présente, pour l'insertion du composant (82), dans au moins une région d'extrémité (64) une région d'élargissement (65) qui est formée **en ce que** les rainures d'insertion (63) s'élargissent dans la région d'extrémité (64) jusqu'à une face de feuillure (58) du profilé de cadre horizontal (8) et/ou du profilé de cadre vertical (9).

11. Fenêtre, porte ou similaire selon une des revendications précédentes, **caractérisée en ce que** la partie de fixation (17) réalisée en tant que partie découpée de tôle (19) présente dans sa région d'introduction (50) au moins une saillie estampée (51') qui agit dans le logement d'élément de ferrure (61) comme saillie de serrage (51) ou saillie de palier.

12. Fenêtre, porte ou similaire selon une des revendications précédentes, **caractérisée en ce que** la partie découpée de tôle (19) présente une structure en section transversale en forme de chapeau.
